# FASCICULE DE BREVET EUROPEEN

(11) **EP 0 050 629 B1**
(45) Date de publication et mention de la délivrance du brevet: **24.10.1984**
(21) Numéro de dépôt: 81900985.3
(22) Date de dépôt: 24.04.1981
(51) Int. Cl.: A44C 5/10

(54) **ASSEMBLAGE ELASTIQUE, PAR EXEMPLE BRACELET OU BAGUE**
FEDERNDE VERBINDUNG, Z.B. FÜR ARMBAND ODER RING
ELASTIC ASSEMBLY, FOR EXAMPLE BRACELET OR RING

(30) Priorité: 25.04.1980 CH 3191/80
(43) Date de publication de la demande: 05.05.1982
(73) Titulaire: NORTH, Jean Mathieu, CH-2001 Neuchâtel (CH)
(72) Inventeur: NORTH, Jean Mathieu, CH-2001 Neuchâtel (CH)
(86) Numéro de dépôt international: CH8100045
(87) Numéro de publication internationale: WO8102970

## Description

### Domaine technique

L'invention se rapporte au domaine des assemblages élastiques, notamment à celui des bracelets et bagues élastiques, plus particulièrement métalliques.

### Technique antérieure

Il existe de nombreux assemblages élastiques, notamment métalliques, et particulièrement de bracelets, constitués d'éléments rigides reliés entre eux par des éléments à ressort. La plupart de ces bracelets sontfaits de minces feuilles métalliques pliées de façon à former des éléments creux susceptibles de recevoir le mécanisme à ressort. Il n'existe pas actuellement d'assemblage élastique de ce genre, notamment et particulièrement de bracelets ou de bagues métallique, fait d'éléments massifs, d'une épaisseur de 2 ou 3 mm, et dont le mécanisme soit intégré de manière élégante. Le montage et le démontage des assemblages actuellement existants, de même que l'adaptation de leur longueur, notamment l'adaptation de la longueur d'un bracelet au poignet porteur, ou d'une bague à un doigt sont en outre compliqués.

La présente invention a pour objet de permettre la construction d'un tel assemblage, facile à monter et à démonter, et présentant un aspect esthétique. Elle peut s'appliquer par exemple à la construction d'un bracelet ou d'une bague.

### Exposé de l'invention

L'assemblage comprend des éléments rigides 1, qui peuvent être faits d'une pièce ou résulter de l'assemblage de plusieurs composants. Chaque élément rigide présente ou moins une cavité 3 ouverte sur l'élément rigide adjacent, qui présente lui-même au moins une cavité correspondante. La forme d'exécution préférée et la plus simple de l'invention est celle des fig. 1 à 5, dans lesquelles la cavité 3 traverse l'élément rigide d'une bord à l'autre (revendication 3), et présente des parois droites. Dans au moins l'une de ces parois latérales est pratiqué au moins un trou 4. La fig. 1 montre une forme d'exécution dans laquelle chaque paroi présente deux trous (revendication 7), tandis que la fig. 6 montre une forme d'exécution dans laquelle chaque paroi n'a qu'un trou. La cavité 3 est ouverte dans les formes d'exécution représentées dans les fig. 1 à 3, 5 à 8; il est cependant possible de la recouvrir de façon qu'elle ne s'ouvre que latéralement, en direction de l'élément adjacent (fig. 9). Un tel recouvrement présente l'avantage de donner à l'assemblage, par exemple un bracelet, sur ses deux faces, un aspect identique et lisse. Toutefois la contruction est alors plus complexe, et le montage et le démontage de l'assemblage moins faciles. La cavité 3 est conformée de façon à recevoir, au moins partiellement, au moins un élément de liaison 2. Dans la forme d'exécution préférée des fig. 1 à 5, l'élément de liaison 2 présente la forme d'un tube aplati de mêmes dimensions approximatives que la cavité 3, quoique légèrement moins large, de façon à pouvoir rentrer dans celle-ci. L'élément de liaison est formé, dans cette forme d'exécution-là, d'un tube aplati aux parois minces, de préférence en métal. L'élément de liaison présente au moins une ouverture latérale 7 qui fait face au trou 4 lors de l'introduction de l'élément de liaison dans la cavité 3. Dans la forme d'exécution préférée des fig. 1 à 3, 5, 6, 8 et 9, le tube formant le corps de l'élément de liaison présente deux ouvertures latérales 7; au moins un tenon 5 émerge de ces ouvertures, fixé par l'intermédiaire de moyens élastiques 6 au corps de l'élément de liaison ffig.1 à 5). Dans une autre forme (fig. 7), moins favorable, l'ouverture 7 est pratiquée dans la paroi latérale de la cavité et le ou les tenons fixés au fond de cette ouverture, également par l'intermédiaire de moyens élastiques 6. Dans les formes d'exécution présentées dans les dessins, les moyens élastiques sont combinés avec le tenon en une seule pièce élastique ou ressort (revendication 5). Cette pièce est de préférence métallique, mais elle pourrait également être faite d'une matière synthétique élastique. Dans la forme d'exécution préférée des fig. 1 à 4, l'élément de liaison comprend un ressort, formé de quatre bras en forme de S, selon les revendications 9 et 20, les bouts de chacun de ces bras constituant les tenons 5 et dépassant par paires des deux ouvertures 7. Dans la forme d'exécution de la fig. 7, les tenons sont aussi les deux bouts d'un ressort, dont la partie centrale est placée au fond de l'ouverture 7, les deux tenons dépassant dans la cavité 3.

Dans les formes d'exécution représentées ici, les tenons dépassent obliquement de l'ouverture 7, de façon à glisser contre l'élément auquel ils ne sont pas fixés, lors de l'introduction de l'élément de liaison dans la cavité 3.

Dans la forme d'exécution préférée des fig. 1 à 5 et 8 et 9, les tenons et les moyens élastiques sont faits d'une pièce étampée ou découpée par attaque chimique'facile à fabriquer. La forme en S des bras du ressort donne à celui-ci la longueur nécessaire pour assurer une flexibilité suffisante.

Le ressort représente aux fig. 1 et 4 présente en son centre un petit trou ou dépression 12. Cette dépression est destinée à permettre la fixation du ressort dans l'élément de liaison par un enfoncement de la paroi du tube dans cette dépression. Toutefois, cela n'est pas indispensable: il paraît suffisant de donner au ressort une largeur légèrement supérieure à celle de l'intérieur du tube, de façon que le ressort est fixé par la force du frottement qu'il exerce sur la paroi interne du tube formant l'élément de liaison 2.

La réunion des éléments de liaison avec les éléments rigides se fait très simplement, en plaçant l'élément de liaison sur le côté de la cavité 3, dans le même plan que l'élément rigide, et en l'enfonçant dans cette cavité. Lors de cette introduction, le ou les tenons rencontrent le bord 8 de l'élément rigide (au cas où le tenon est fixé à l'élément de liaison, fig. 1 à 6), ou le bord 8 de l'élément de liaison (au cas où le tenon est fixé à l'élément rigide, fig. 7). Le tenon, placé obliquement, cède grâce à la flexion des moyens élastiques 6 et s'efface dans l'ouverture 7. Lorsque l'extrémité du tenon se trouve en face du trou 4, elle va se loger dans ce trou sous l'effet de la détente des moyens élastiques, c'est-à-dire, dans les formes d'exécution représentées ici, du ressort. Dans les formes d'exécution des fig. 1 à 3, 5 à 9, les éléments de liaison sont dimensionnés de manière qu'ils se touchent au milieu de la cavité 3. La fixation d'un élément de liaison à l'élément rigide doit se faire, si un autre élément de liaison est déjà fixé, en poussant ce dernier élément (fig. 4B). Lors de l'extension de l'assemblage, par exemple d'un bracelet (fig. 3), le tenon est bloqué par les butées 8' et 9' limitant respectivement le trou 4 et l'ouverture 7. Outre la simplicité du montage, l'assemblage objet de l'invention présente une grande facilité de démontage. Il suffit de pousser l'élément de liaison dans le même sens que lors du montage (fig. 4B, revendication 2). Le tenon glisse alors contre un épaulement 10 faisant face à la butée 8', de l'autre côté du trou 4. Dans le cas où le tenon estfixé à l'élément rigide (fig. 7), un tel épaulement peut être obtenu en insérant dans le tube formant le corps de l'élément de liaison une plaque présentant les échancrures nécessaires (trous 4) à l'introduction du tenon.

Afin d'assurer une souplesse suffisante à l'assemblage, il est préférable de donner au trou 4 et/ou à l'ouverture 7, dans l'épaisseur de l'élément rigide et/ou de l'élément de liaison, une dimension légèrement supérieure à celle du tenon: cela permet un certain débattement du tenon par rapport à l'élément rigide et/ou à l'élément de liaison. Un autre moyen d'assurer cette souplesse de l'assemblage, et qui peut être combiné avec le précédent, consiste à donner à l'élément de liaison une certaine courbure. Des éléments de liaison présentant une telle courbure sont représentés dans les fig. 8 et 9 qui montrent la combinaison d'éléments de liaison courbes et de trous 4 surdimensionnés dans l'épaisseur des éléments rigides.

L'élément rigide peut être construit de diverses manières. Par exemple, il peut être taillé, par fraisage et perçage, ou partiellement étiré. Une autre possibilité consiste à découper plusieurs plaques, de façon appropriée, pour les souder ensuite l'un à l'autre. Enfin, il existe diverses possibilités de réaliser cet élément par pliage. S'il est fait d'un élément massif, les trous 4 peuvent avantageusement être pratiqués avec un poinçon de forme appropriée sur un marteau pneumatique.

### Description sommaire des dessins

La fig. 1 est une vue cavalière de l'élément rigide et de l'élément de liaison 2, séparés, dans la forme d'exécution préférée.

La fig. 2 est une vue en plan de ces mêmes éléments, dans la même forme d'exécution, et également séparés.

La fig. 3 est une vue en plan, dans la même forme d'exécution, de trois éléments rigides reliés entre eux par deux éléments de liaison. Les deux éléments rigides du haut de la figure se touchent et sont par conséquent dans la position correspondant à celle de l'assemblage au repos, tandis que l'élément rigide du bas est éloigné au maximum de l'élément précédent, ce qui correspond à l'extention maximale de l'assemblage: les ressorts 6 sont tendus et les tenons butent contre les butées 8' et 9'.

La fig. 4 est une vue en plan d'un ressort selon les revendications 9 et 20, d'une forme particulièrement favorable et esthétique.

La fig. 5 est une vue en plan, dans la même forme d'exécution, des phases d'introduction et d'extraction de l'élément de liaison dans et de l'élément rigide. En A, l'élément de liaison est poussé en direction de la flèche. Deux tenons 5, sous la pression du bord 8, se sont partiellement effacés dans le corps de l'élément de liaison. En B, l'élément de liaison a été poussé à fond: les tenons, sous la pression de l'épaulement 10, s'effacent de nouveau et sortent des trous 4, ce qui permet d'extraire l'élément de liaison. On voit en B comment l'élément de liaison poussé à fond pousse lui-même l'élément de liaison qui lui est adjacent.

La fig. 6 est une vue en plan de deux formes d'exécution particulières. A gauche, l'élément de liaison comprend seulement deux tenons qui sont les deux extrémités d'un ressort en forme de S. A droite, l'élément de liaison est fixé à l'un des éléments rigides par une barrette, et à l'autre par un seul tenon.

La fig. 7 montre en plan une forme d'exécution dans laquelle les tenons, qui sont, comme dans les autres dessins, les deux extrémités d'un ressort, sont fixés par paires dans les parois latérales de la cavité. Les ressorts 6 présentent ici une boucle en leur centre. Une plaquette est insérée dans l'élément de liaison, dans laquelle est taillé l'épaulement 10 qui permet l'extraction de l'élément de liaison.

La fig. 8 est une coupe longitudinale de quelques éléments d'un bracelet muni d'éléments de liaison courbes.

La fig. 9 est une coupe identique, dans laquelle la cavité 3 est recouverte d'une plaque 13.

La fig. 10 montre deux ressorts selon la revendication 21, les tenons étant reliés deux a deux.

La fig. 11 montre les deux ressorts de la fig. 10 introduits dans le tube formant l'élément de liaison. Les deux ressorts sont pressés l'un contre l'autre, même lorsque l'assemblage est au repos, en raison des dimensions du tube. C'est un moyen de serrer ensemble plus fortement les éléments rigides.

### Meilleure manière de réaliser l'invention

A la connaissance de l'inventeur, la meilleure manière de réaliser l'invention est la suivante: le ressort 6 est fait selon la forme dessinée à la fig. 4; il est découpé par attaque chimique dans du métal, de préférence du bronze-béryllium. L'élément de liaison 2 est coupé dans un tube d'acier inoxydable obtenu par étirage. L'élément rigide 1 est coupé dans un profil d'acier inoxydable étiré. Ce profil est une bande creusée sur une face par la caivté 3. Les trous 4 sont pratiquées à l'aide d'un poinçon qui les creuse parmarte- lage. Le martelage est obtenu avec un dispositif pneumatique classique.

### Possibilités d'exploitation industrielle

L'assemblage objet de l'invention peut être utilisé notammment pour des bracelets, gourmettes, bagues.

## Revendications

1. Assemblage élastique, par exemple bracelet ou bague, comprenant au moins un élément rigide (1 ) et un élément de liaison (2), l'élément rigide présentant au moins une cavité (3) dans laquelle pénètre au moins partiellement l'élément de liaison, au moins un tenon,fixé à l'un des éléments par des moyens élastiques (6), saillant latéralement d'une ouverture (7) et s'enfonçant dans un trou (4) pratiqué dans l'autre élément, caractérisé en ce que, lors de l'introduction d'un élément dans l'autre, le tenon fixé à un élément s'efface sous la pression du bord (8) de l'autre élément, grâce à la flexion des moyens élastiques, et se redresse grâce à la détente des moyens élastiques en s'insérant au moins partiellement dans le trou (4) une fois que l'élément de liaison est introduit dans la cavité, les moyens élastiques permettant au tenon de fléchir dans le sens opposé à celui du mouvement d'introduction d'un élément dans l'autre lorsqu'unetrac- tion est exercée sur l'assemblage, le trou (4) et l'ouverture (7) présentant chacun une butée (8' et 9') limitant cette flexion due à la traction.

2. Assemblage selon la revendication 1, caractérisé en ce que le bord du trou (4) présente, en face de la butée (8'), un épaulement (10) contre lequel glisse le tenon lors d'une pression poussant l'élément de liaison vers l'intérieur de l'élément rigide, jusqu'à sortir du trou (4) en permettant ainsi la séparation des deux éléments (fig. 5B).

3. Assemblage selon la revendication 1, caractérisé en ce que la cavité (3) traverse l'élément rigide d'un bord à l'autre.

4. Assemblage selon la revendication 1, caractérisé en ce que l'élément de liaison présente une forme tubulaire, de section aplatie.

5. Assemblage selon la revendication 1, caractérisé en ce que le tenon et les moyens élastiques sont combinés en une seule pièce élastique ou ressort.

6. Assemblage selon la revendication 1, caractérisé en ce que le tenon est fixé à l'élément de liaison (fig. 1 à 3, 5, 8 et 9).

7. Assemblage selon la revendication 1, caractérisé en ce que la cavité (3) traverse l'élément rigide d'un bord à l'autre et que les deux parois latérales de la cavité présentent chacune deux trous (4) et l'élément de liaison quatre tenons.

8. Assemblage selon la revendication 1, caractérisé en ce que le bord du trou (4) présente, en face de la butée (8'), un épaulement (10) contre lequel glisse le tenon lors d'une pression poussant l'élément de liaison vers l'intérieur de l'élément rigide, jusqu'à sortir du trou (4) en permettant ainsi la séparation de l'élément de liaison et l'élément rigide (fig. 5B), en ce que la cavité (3) traverse l'élément rigide d'un bord à l'autre, le tenon et les moyens élastiques sont combinés en une seule pièce élastique ou ressort, et les deux parois latérales internes de l'élément rigide présentent chacune deux trous (4) et l'élément de liaison quatre tenons.

9. Assemblage selon la revendication 1, caractérisé en ce que le tenon et les moyens élastiques sont combinés en une seule pièce élastique ou ressort, le tenon étant fixé dans l'élément de liaison, le ressort étant formé de quatre bras symétriques entre eux deux à deux, selon deux axes de symétrie perpendiculaires, deux bras présentant la forme approximative d'un S et les deux autres celle d'un S inversé, ces quatre bras étant attachés ensemble par un bout (14), l'autre bout, prolongé, constituant le tenon (5) (fig.4).

10. Assemblage selon la revendication 1, caractérisé en ce que l'élément de liaison présente une forme tubulaire, de section aplatie, le tenon est fixé dans ledit élément (fig. 1 à 3, 5, 8, 9, 11), le bord du trou (4) présente, en face de la butée (8'), un épaulement (10) contre lequel glisse le tenon lors d'une pression poussant l'élément de liaison vers l'intérieur de l'élément rigide, jusqu'à sortir du trou (4) en permettant ainsi la séparation de l'élément de liaison de l'élément rigide (fig. 58), la cavité 3 traverse l'élément rigide d'un bord à l'autre, le tenon et les moyens élastiques sont combinés en une seule pièce élastique ou ressort, et les deux parois latérales de l'élément rigide présentent chacune deux trous (4) et l'élément de liaison quatre tenons.

11. Assemblage selon la revendication 1, caractérisé en ce que le tenon et les moyens élastiques sont combinés en une seule pièce élastique ou ressort, le tenon est fixé dans l'élément de liaison, le ressort est formé de quatre bras symétriques entre eux deux à deux, selon deux axes de symétrie perpendiculaires, deux bras présentant la forme approximative d'un S Et les deux autres celle d'un S inversé, ces quatre bras étant attachés ensemble par un bout (14), l'autre bout, prolongé, constituant le tenon (5) (fig. 4), l'élément de liaison présente une forme tubulaire de section aplatie, le bord du trou (4) présente, en face de la butée (8'), un épaulement (10) contre lequel glisse le tenon lors d'une pression poussant l'élément de liaison vers l'intérieur de l'élément rigide, jusqu'à sortir du trou (4) en permettant ainsi la séparation de l'élément de liaison et de l'élément rigide (fig. 5B), la cavité 3 traverse l'élément rigide d'un bord à l'autre, et les deux parois latérales internes de l'élément rigide présentent chacune deux trous (4).

12. Assemblage selon la revendication 1, caractérisé en ce que la cavité (3) traverse l'élément rigide d'un bord à l'autre, le tenon et les moyens élastiques sont combinés en une seule pièce élastique ou ressort.

13. Assemblage selon la revendication 1, caractérisé en ce que le tenon est fixé dans la paroi de la cavité (fig. 7), le bord du trou (4) présente, en face de la butée (8') un épaulement (10) contre lequel glisse le tenon lors d'une pression poussant l'élément de liaison vers l'intérieur de l'élément rigide, jusqu'à sortir du trou (4) en permettant ainsi la séparation de l'élément de liaison et de l'élément rigide (fig. 7).

14. Assemblage selon la revendication 1, caractérisé en ce que la cavité (3) traverse l'élément rigide dun bord à l'autre, le tenon est fixé dans la paroi de la cavité, le bord du trou (4) présente, en face de la butée (8') un épaulement (10) contre lequel glisse le tenon lors d'une pression poussant l'élément de liaison vers l'intérieur de l'élément rigide, jusqu'à sortir du trou (4) en permettant ainsi la séparation de l'élément de liaison et de l'élément rigide (fig. 7).

15. Assemblage selon la revendication 1, caractérisé en ce que l'élément de liaison présente une forme tubulaire, de section aplatie, la cavité (3) traverse l'élément rigide d'un bord à l'autre, le tenon est fixé dans la paroi de la cavité, le bord du trou (4) présente, en face de la butée (8') un épaulement (10) contre lequel glisse le tenon lors d'une pression poussant l'élément de liaison vers l'intérieur de l'élément rigide, jusqu'à sortir du trou (4) en permettant ainsi la séparation de l'élément de liaison et de l'élément rigide (fig. 7).

16. Assemblage selon la revendication 1, caractérisé en ce que le tenon est fixé dans la paroi de la cavité, les deux parois latérales présentant chacune deux tenons, le bord du trou (4) présentant, en face de la butée (8') un épaulement (10) contre lequel glisse le tenon lors d'une pression poussant l'élément de liaison vers l'intérieur de l'élément rigide, jusqu'à sortir du trou (4) en permettant ainsi la séparation de l'élément de liaison et de l'élément rigide (fig. 7).

17. Assemblage selon la revendication 1, caractérisé en ce que le trou (4) et/ou l'ouverture (7) présentent, dans l'épaisseur de l'élément rigide ou de l'élément de liaison, une dimension supérieure à l'épaisseur du tenon.

18. Assemblage selon la revendication 1, caractérisé en ce que l'élément de liaison présente une courbure dans la direction de l'axe longitudinal de l'assemblage (fig. 8 et 9).

19. Assemblage selon la revendication 1, caractérisé en ce que l'élément de liaison présente une courbure dans la direction de l'axe longitudinal de l'assemblage (Fig. 8 et 9), le tenon et les moyens élastiques sont combinés en une seule pièce élastique ou ressort, le tenon est fixé dans l'élément de liaison, le ressort est formé de quatre bras symétriques entre eux deux à deux selon deux axes de symétrie perpendiculaires, deux bras présentant la forme approximative d'un S et les deux autres celle d'un S inversé, ces quatre bras étant attachés ensemble par un bout (14), l'autre bout, prolongé, constituant le tenon (5) (fig. 4), l'élément de liaison présentant une forme tubulaire de section aplatie, le bord du trou (4) présente, en face de la butée (8') un épaulement (10) contre lequel glisse le tenon lors d'une pression poussant l'élément de liaison vers l'intérieur de l'élément rigide, jusqu'à sortir du trou (4) en permettant ainsi la séparation de l'élément de liaison et de l'élément rigide (fig. 58), la cavité (3) traverse l'élément rigide d'un bord à l'autre, et les deux parois latérales internes de l'élément rigide présentant chacune deux trous (4).

20. Ressort destiné à être utilisé dans un assemblage selon la revendication 1, caractérisé en ce que le ressort est formé de quatre bras symétriques entre eux deux à deux, selon deux axes de symétrie perpendiculaires, deux bras présentant la forme approximative d'un S et les deux autres celle d'un S inversé, ces quatre bras étant attachés ensemble par un bout (14), l'autre bout, prolongé, constituant le tenon (5) (fig. 4).

21. Ressort destiné à être utilisé dans un assemblage selon la revendication 1, caractérisé en ce que les moyens élastiques et le tenon sont combinés en une seule pièce élastique et les tenons sont reliés deux à deux (fig. 10 et 11).

## Patentansprüche

1. Elastisches Gliederband, z.B. Armband oder Ring, bestehend aus mindestens einem starren Element (1) und einem Verbindungselement (2), wobei das starre Element mindestens eine Vertiefung (3) aufweist, in welche das Verbindungselement mindestens teilweise eindringt, aus mindestens einem Spannzapfen (5), an einem der Elemente mit elastischen Mitteln (6) fixiert, seitlich aus einer Öffnung (7) hervorstehend, und in ein ins andere Element eingeschnittenes Loch (4) eindringend, dadurch gekennzeichnet, dass bei der Einführung eines Elements in das andere der am einen Element befestigte Spannzapfen sich dank der Biegsamkeit des elastischen Materials unter dem Druck des Randes (8) des anderen Elements einfügt, und sich dank des Nachlassens der Spannung des elastischen Materials wieder gerade richtet und sich mindestens teilweise in das Loch (4) einfügt, sobald das Verbindungselement in die Vertiefung eingeführt ist, da das elastische Material dem Spannzapfen das Biegen in entgegengsetzter Richtung zur Einführung eines Elements in das andere erlaubt, wenn eine Zugkraft auf das Gliederband ausgeübt wird, wobei Loch (4) und Öffnung (7) beide einen Anschlag (8' + 9') aufweisen und diese durch die Zugkraft entstandene Biegsamkeit begrenzen.

2. Elastisches Gliederband nach Anspruch 1, dadurch gekennzeichnet, dass der Rand des Lochs (4) dem Anschlag (8') gegenüber eine Schulter (10) bildet, gegen welche der Spannzapfen bei auf das Verbindungselement ausgeübtem Druck ins Innere des starren Elements gleitet, bis dieser aus dem Loch (4) austritt, was das Trennen der beiden Elemente ermöglicht (Fig. 5B).

3. Elastisches Gliederband nach Anspruch 1, dadurch gekennzeichnet, dass das starre Element eine über das ganze Element durchgehende Vertiefung aufweist.

4. Elastisches Gliederband nach Anspruch 1, dadurch gekennzeichnet, dass das Verbindungselementdie Form eines flachen Hohlelements aufweist.

5. Elastisches Gliederband nach Anspruch 1, dadurch gekennzeichnet, dass der Spannzapfen und das elastische Material in einem einzigen elastischen Stück, bzw. eine Feder kombiniert sind.

6. Elastisches Gliederband nach Anspruch 1, dadurch gekennzeichnet, dass der Spannzapfen am Verbindungselement fixiert ist.

7. Elastisches Gliederband nach Anspruch 1, dadurch gekennzeichnet, dass das starre Element eine über das ganze Element durchgehende Vertiefung (3), jeder der beiden Seitenwände der Vertiefung je zwei Löcher (4) und das Verbindungselement vier Spannzapfen aufweisen.

8. Elastisches Gliederband nach Anspruch 1, dadurch gekennzeichnet, dass der Rand des Lochs (4) dem Anschlag (8') gegenüber eine Schulter (10) bildet, gegen welche der Spannzapfen bei auf das Verbindungselement ausgeübtem Druck ins Innere des starren Elements gleitet, bis dieser aus dem Loch (4) austritt, was das Trennen der beiden Elemente ermöglicht (Fig. 5B), dass das starre Element eine über das ganze Element durchgehende Vertiefung (3) aufweist, dass der Spannzapfen und das elastische Material in einem einzigen elastischen Stück, bzw. einer Feder kombiniert sind, und jede der beiden inneren Seitenwände des starren Elements je zwei Löcher (4) und das Verbindungselement vier Spannzapfen aufweisen.

9, Elastisches Gliederband nach Anspruch 1, dadurch gekennzeichnet, dass der Spannzapfen und das elastische Material in einem einzigen elastischen Stück, bzw. einer Feder kombiniert sind, der Spannzapfen im Verbindungselement fixiert ist, die Feder aus vier Armen besteht, die paarweise gemäss zwei senkrechten Symmetrieachsen miteinander verbunden sind, wobei zwei Arme ungefähr ein S und die beiden anderen ein umgekehrtes S bilden und wobei diese vier Arme an einem Ende (14) miteinander verbunden sind, während das andere, verlängerte Ende den Spannzapfen (5) bildet (Fig. 4).

10. Elastisches Gliederband nach Anspruch 1, dadurch gekennzeichnet, dass das Verbindungselement die Form eines flachen Hohlelements aufweist, der Spannzapfen an besagtem Element fixiert ist (Fig. 1-3, 5, ,8, 9, 11), der Rand des Lochs (4) dem Anschlag (8') gegenüber eine Schulter (10) bildet, gegen welche der Spannzapfen bei auf das Verbindungselement ausgeübtem Druck ins Innere des starren Elements gleitet, bis dieser aus dem Loch (4) austritt, was das Trennen der beiden Elemente ermöglicht (Fig. 5B), das starre Element eine über das ganze Element durchgehende Vertiefung (3) aufweist, der Spannzapfen und das elastische Material in einem einzigen elastischen Stück, bzw. einer Feder kombiniert sind und jede der beiden inneren Seitenwände des starren Elements je 2 Löcher (4) und das Verbindungselement 4 Spannzapfen aufweisen.

11. Elastisches Gliederband nach Anspruch 1, dadurch gekennzeichnet, dass der Spannzapfen und das elastische Material in einem einzigen elastischen Stück, bzw. einer Feder kombiniert sind, der Spannzapfen am Verbindungselement fixiert ist, die Feder aus vier Armen besteht, die paarweise gemäss zwei Symmetrieachsen miteinander verbunden sind, wobei zwei Arme ungefähr ein S und die beiden anderen ein umgekehrtes S bilden und wobei diese vier Arme an einem Ende (14) miteinander verbunden sind, während das andere, verlängerte Ende den Spannzapfen (5) bildet (Fig. 4), das Verbindungselement die Form eines flachen Hohlelements aufweist, der Rand des Lochs (4) dem Anschlag (8') gegenüber eine Schulter (10) bildet, gegen welche der Spannzapfen bei auf das Verbindungselement ausgeübtem Druck ins Innere des starren Elements gleitet, bis dieser aus dem Loch (4) austritt, was das Trennen der beiden Elemente ermöglicht (Fig. 5B), das starre Element eine über das ganze Element durchgehende Vertiefung (3) und jede der beiden inneren Seitenwände des starren Elements je zwei Löcher (4) aufweisen.

12. Elastisches Gliederband nach Anspruch 1, dadurch gekennzeichnet, dass das starre Element eine über das ganze Element durchgehende Vertiefung (3) aufweist, der Spannzapfen und das elastische Material in einem einzigen elastischen Stück, bzw. einer Feder kombiniert sind.

13. Elastisches Gliederband nach Anspruch 1, dadurch gekennzeichnet, dass der Spannzapfen in der Wand der Vertiefung (Fig. 7) fixiert ist, der Rand des Lochs (4) dem Anschlag (8') gegenüber eine Schulter (10) bildet, gegen welche der Spannzapfen bei auf das Verbindungselement ausgeübtem Druck ins Innere des starren Elements gleitet, bis dieser aus dem Loch (4) austritt, was das Trennen von Verbindungselement und starrem Element ermöglicht (Fig. 7).

14. Elastisches Gliederband nach Anspruch 1, dadurch gekennzeichnet, dass das starre Element eine über das ganze Element durchgehende Vertiefung aufweist, der Spannzapfen in der Wand der Vertiefung fixiert ist, der Rand des Lochs (4) dem Anschlag (8') gegenüber eine Schulter (10) bildet, gegen welche der Spannzapfen bei auf das Verbindungselement ausgeübtem Druck ins Innere des starren Elements gleitet, bis dieser aus dem Loch (4) austritt, was das Trennen von Verbindungselement und starrem Element ermöglicht (Fig. 7).

15. Elastisches Gliederband nach Anspruch 1, dadurch gekennzeichnet, dass das Verbindungselement die Form eines flachen Hohlelements aufweist, das starre Element eine über das ganze Element durchgehende Vertiefung (3) aufweist, der Spannzapfen in der Wand der Vertiefung fixiert ist, der Rand des Lochs (4) dem Anschlag (8') gegenüber eine Schulter (10) bildet, gegen welche der Spannzapfen bei auf das Verbindungselement ausgeübtem Druck ins Innere des starren Elements gleitet, bis dieser aus dem Loch (4) austritt, was das Trennen von Verbindungselement und starrem Element ermöglicht (Fig. 7).

16. Elastisches Gliederband nach Anspruch 1, dadurch gekennzeichnet, dass der Spannzapfen in der Wand der Vertiefung fixiert ist, die beiden Seitenwände je zwei Spannzapfen aufweisen, der Rand des Lochs (4) dem Anschlag (8') gegenüber eine Schulter (10) bildet, gegen welche der Spannzapfen bei auf das Verbindungselement ausgeübtem Druck ins Innere des starren Elements gleitet, bis dieser aus dem Loch (4) austritt, was das Trennen von Verbindungselement und starrem Element ermöglicht (Fig. 7).

17. Elastisches Gliederband nach Anspruch 1, dadurch gekennzeichnet, dass das Loch (4) und/oder die Öffnung (7) in der Stärke des starren Elements oder des Verbindungselement eine grössere Dimension aufweisen als der Spannzapfen.

18. Elastisches Gliederband nach Anspruch 1, dadurch gekennzeichnet, dass das Verbindungselement eine Biegung in Richtung der Längsachse des Gliederbandes aufweist (Fig. 8 und 9).

19. Elastisches Gliederband nach Anspruch 1, dadurch gekennzeichnet, dass das Verbindungselement eine Biegung in Richtung der Längsachse des Gliederbandes aufweist (Fig. 8 und 9), der Spannzapfen und das elastische Material in einem einzigen elastischen Stück, bzw. einer Feder kombiniert sind, der Spannzapfen am Verbindungselement fixiert ist, die Feder aus vier Armen besteht, die paarweise gemäss zwei senkrechten Symmetrieachsen miteinander verbunden sind, wobei zwei Arme ungefähr ein S und die beiden anderen ein umgekehrtes S bilden und wobei diese vier Arme an einem Ende (14) miteinander verbunden sind, während das andere, verlängerte Ende den Spannzapfen (5) bildet (Fig. 4), das Verbindungselement die Form eines flachen Hohlelements aufweist, der Rand des Lochs (4) dem Anschlag (8') gegenüber eine Schulter (10) bildet, gegen welche der Spannzapfen bei auf das Verbindungselement ausgeübtem Druck ins Innere des starren Elements gleitet, bis dieser aus dem Loch (4) austritt, was das Trennen von Verbindungselement und starrem Element ermöglicht (Fig. 5B), das starre Element eine über das ganze Element durchgehende Vertiefung (3) aufweist, und die beiden inneren Seitenwände des starren Elements je zwei Löcher (4) aufweisen.

20. Feder, dazu bestimmt, in einem Gliederband nach Anspruch 1 verwendet zu werden, dadurch gekennzeichnet, dass die Feder aus vier Armen besteht, die paarweise gemäss zwei senkrechten Symmetrieachsen miteinander verbunden sind, wobei zwei Arme ungefähr ein S und die beiden anderen ein umgekehrtes S bilden und wobei diese vier Arme an einem Ende (14) miteinander verbunden sind, während das andere, verlängerte Ende den Spannzapfen bildet (Fig. 4).

21. Feder, dazu bestimmt, in einem Gliederband nach Anspruch 1 verwendet zu werden, dadurch gekennzeichnet, dass die elastischen Mittel und der Spannzapfen in einem einzigen elastischen Stück kombiniert und die Spannzapfen zu zweien verbunden sind (Fig. 10 + 11).

## Claims

1. Extensible assembly, for example bracelet or ring, comprising at least one rigid element (1) and one connecting element (2), said rigid element presenting at least one cavity (3) into which said connecting element penetrates at least partially, at least one stud (5) fixed to one of said elements by elastic means (6), said stud extending laterally from an aperture (7) and penetrating into a hole (4) cut in the other element, characterized by the fact that, when one element it inserted into the other, the stud fixed to one element yields under the pressure of edge (8) of the other element, thanks to the deflexion of the elastic means, and becomes erect again thanks to the unbending of the elastic means and lodges itself at least partially in the hole (4) as soon as the connecting element is inserted in the cavity, the elastic means allowing the stud to bend in the direction opposite to that of the movement of insertion of one element into the other when the assembly is being pulled, the hole (4) and the aperture (7) presenting a stop (8' and 9') limiting such bending caused by traction.

2. Assembly according to claim 1, characterized by the fact that the rim of the hole (4) presents, opposite to the stop (8'), a shoulder (10) against which the stud slides when there is pressure pushing the connecting element towards the inside of the rigid element, until it comes out of the hole (4) thus permitting the separation of the two elements (Fig. 5B).

3. Assembly according to claim 1, characterized by the fact that the cavity (3) traverses the rigid element from one edge to the other.

4. Assembly according to claim 1, characterized by the fact that the connecting element presents a tubular form, of flattened section.

5. Assembly according to claim 1, characterized by the fact that the stud and the elastic means are combined in a single piece or spring.

6. Assembly according to claim 1, characterized by the fact that the stud is fixed to the connecting element (Fig. 1 to 3, 5, 8 and 9).

7. Assembly according to claim 1, characterized by the fact that the cavity (3) traverses the rigid element from one edge to other and each of the two lateral walls of the cavity presents two holes (4) and the connecting element presents four studs.

8. Assembly according to claim 1, characterized by the fact that the rim of the hole (4) presents, opposite to the stop (8'), a shoulder (10) against which the stud slides when there is pressure pushing the connecting element towards the inside of the rigid element, until it comes out of the hole (4) thus permitting the separation of the connecting element and the rigid element (fig. 5B), by the fact that the cavity (3) traverses the rigid element from one edge to the other, the stud and the elastic means are combined in a single elastic piece or spring, and each of the two lateral internal walls of the rigid element presents two holes (4) and the connecting element presents four studs.

9. Assembly according to claim 1, characterized by the fact that the stud and the elastic means are combined in a single elastic piece or spring, the stud being fixed in the connecting element, the spring being formed of four arms which are symmetrical two by two, according to two perpendicular axes of symmetry, two arms presenting approximately the form of an S and the other two that of a reversed S, those four arms being attached together by one end (14), the other end, which is lengthened, constituting the stud (5) (fig. 4).

10. Assembly according to claim 1, characterized by the fact that the connecting element presents a tubular form, of flattened section, the stud fixed in said element (fig. 1 to 3, 5, 8, 9, 11), the rim of the hole (4) presents, opposite to the stop (8'), a shoulder (10) against which the stud slides when there is pressure pushing the connecting element towards the inside of the rigid element, until it comes out of the hole (4) thus permitting the separation of the connecting element and the rigid element (fig. 5B), the cavity (3) traverses the rigid element from one edge to the other, the stud and the elastic means are combined in a single elastic piece or spring, and each of the lateral walls of the rigid element presents two holes (4) while the connecting element presents four studs.

11. Assembly according to claim 1,. characterized by the fact that the stud and the elastic means are combined in one single piece or spring, the stud is fixed in the connecting element, the spring is formed of four arms which are symmetrical two by two, according to two perpendicular axes of symmetry, two arms presenting approximately the form of an S and the other two that of a reversed S, these four arms being attached together by one end (14), the other end, which is lengthened, constituting the stud (5) (fig. 4), the connecting element presents a tubular form of flattened section, the rim of the hole (4) presents, opposite to the stop (8'), a shoulder against which the stud slides when there is pressure pushing the connecting element towards the inside of the rigid element, until it comes out of the hole (4) thus permitting the separation of the connecting element and the rigid element (fig. 5B), the cavity (3) traverses the rigid element from one edge to the other, and each of the two lateral internal walls of the rigid element presents two holes (4).

12. Assembly according to claim 1, characterized by the fact that the cavity (3) traverses the rigid element from one edge to the other, the stud and the elastic means are combined in a single elastic piece or spring.

13. Assembly according to claim 1, characterized by the fact that the stud is fixed in the wall of the cavity (fig. 7), the rim of the hole (4) presents, opposite to the stop (8') a shoulder (10) against which the stud slides when there is pressure pushing the connecting element towards the inside of the rigid element, until it comes out of the hole (4) thus permitting the separation of the connecting element and the rigid element (fig. 7).

14. Assembly according to claim 1, characterized by the fact that the cavity (3) traverses the rigid element from one edge to the other, the stud is fixed in the wall of the cavity, the rim of the hole (4) presents, opposite to the stop (8'), a shoulder (10) against which the stud slides when there is pressure pushing the connecting element towards the inside of the rigid element, until it comes out of the hole (4) thus permitting the separation of the connecting element and the rigid element (fig. 7).

15. Assembly according to claim 1, characterized by the fact that the connecting element presents a tubular form, of flattened section, the cavity (3) traverses the rigid element from one edge to the other, the stud is fixed in the wall of the cavity, the rim of the hole (4) presents, opposite to the stop (8'), a shoulder (10) against which the stud slides when there is pressure pushing the connecting element towards the inside of the rigid element, until it comes out of the hole (4) thus permitting the separation of the connecting element and the rigid element (fig. 7).

16. Assembly according to claim 1, characterized by the fact that the stud is fixed in the wall of the cavity, each of the two lateral walls presenting two studs, the rim of the hole (4) presenting, opposite to the stop (8') a shoulder (10) against which the stud slides when there is pressure pushing the connecting element towards the inside of the rigid element, until it comes out of the hole (4) thus permitting the separation of the connecting element and the rigid element (fig. 7).

17. Assembly according to claim 1, characterized by the fact that the hole (4) and/or the aperture (7) presents, in the thickness of the rigid element or of the connecting element, a dimension greater than the thickness of the stud.

18. Assembly according to claim 1, characterized by the fact that the connecting element presents a curve in the direction of the longitudinal axis of the assembly (fig. 8 and 9).

19. Assembly according to claim 1, characterized by the fact that the connecting element presents a curve in the direction of the longitudinal axis of the assembly (fig. 8 and 9), the stud and the elastic means are combined in a single elastic piece or spring, the stud is fixed in the connecting element, the spring is formed of four arms which are symmetrical two by two, according to two perpendicular axes of symmetry, two arms presenting approximately the form of an S and the other two that of a reversed S, these four arms being attached together by one end (14), the other end, which is lengthened, constituting the stud (5) (fig. 4), the connecting element presents a tubular form af flattened section, the rim of the hole (4) presents, opposite to the stop (8'), a shoulder against which the stud slides when there is pressure pushing the connecting element towards the inside of the rigid element, until it comes out of the hole (4) thus permitting the separation of the connecting element and the rigid element (fig. 5B), the cavity (3) traverses the rigid element from one edge to the other, and each of the two lateral internal walls of the rigid element presenting two holes (4).

20. Spring for use in an assembly according to claim 1, characterized by the fact that the spring is formed of four arms which are symmetrical two by two, according to two perpendicular axes of symmetry, two arms presenting approximately the form of an S and the other two that of a reversed S, these four arms being attached together by one end (14), while the other end, which is prolonged, constitutes the stud (5) (fig. 4).

21. Spring for use in an assembly according to claim 1, characterized by the fact that the elastic means and the stud are combined in a single elastic piece and the studs are linked two by two (figs. 10 and 11).
